# EUROPÄISCHE PATENTSCHRIFT

(11) **EP 3 356 049 B1**
(45) Veröffentlichungstag und Bekanntmachung des Hinweises auf die Patenterteilung: **22.04.2026**
(21) Anmeldenummer: 16788694.4
(22) Anmeldetag: 31.10.2016
(51) Int. Cl.: B02C 13/18, B02C 13/28, B02C 13/282

(54) **AUFBEREITUNGSVORRICHTUNG, SOWIE AUFBEREITUNGSELEMENT UND WANDVERKLEIDUNGSELEMENT FÜR EINE DERARTIGE AUFBEREITUNGSVORRICHTUNG**
PROCESSING DEVICE, AND PROCESSING ELEMENT AND WALL CLADDING ELEMENT FOR SUCH A PROCESSING DEVICE
DISPOSITIF DE TRAITEMENT ET ÉLÉMENT DE TRAITEMENT ET ÉLÉMENT DE REVÊTEMENT DE PAROI POUR UN DISPOSITIF DE TRAITEMENT DE CE TYPE

(30) Priorität: 02.11.2015 DE 102015221425
(43) Veröffentlichungstag der Anmeldung: 08.08.2018
(73) Patentinhaber: BHS-Sonthofen GmbH, 87527 Sonthofen (DE)
(72) Erfinder: GROSCH, Kai, 87527 Sonthofen (DE); HUBER, Manuel, 87466 Oy-Mittelberg Petersthal (DE)
(74) Vertreter: Weickmann & Weickmann PartmbB
(86) Internationale Anmeldenummer: PCT/EP2016/076205
(87) Internationale Veröffentlichungsnummer: WO 2017/076795

(56) Entgegenhaltungen:
- DE-A1- 3 013 662
- DE-A1- 3 017 437
- US-A- 982 516
- US-A1- 2008 135 660

## Beschreibung

Die Erfindung betrifft eine Aufbereitungsvorrichtung zum Aufbereiten von aufzubereitendem Material, umfassend ein stationäres Gehäuse mit einer Zufuhröffnung zum Zuführen von aufzubereitendem Material und einen in dem stationären Gehäuse um eine im Wesentlichen vertikal verlaufende Rotorachse drehbar angeordneten Rotor, wobei dem Außenumfang eines Basiselements des Rotors benachbart eine Mehrzahl von Lagerzapfen an dem Basiselement befestigt ist, an denen jeweils ein Aufbereitungselement gelagert ist, und wobei die radial äußeren Enden der Aufbereitungselemente mit einer inneren Umfangswand des stationären Gehäuses einen Aufbereitungsspalt bilden.

Derartige Aufbereitungsvorrichtungen werden beispielsweise von der Anmelderin unter Bezeichnung "Rotorprallmühle RPM" bzw. "Rotorprallmühle RPMV" vertrieben. Während die Rotorprallmühle RPM für die Zerkleinerung von wenig bis mittel abrasiven Stoffen, insbesondere Mineralstoffen, geeignet ist und insbesondere zur Herstellung von Sanden für jedweden Verwendungszweck, beispielsweise für die Beton-, Asphalt- und Trockenmörtelindustrie, sowie zum Aufmahlen von Düngemitteln eingesetzt wird, kommt die Rotorprallmühle RPMV beispielsweise in der Recycling-Industrie zum Einsatz, da mit ihr Materialverbunde zerkleinert und getrennt werden können, wobei Materialverfilzungen vereinzelt, sowie Metalle verkugelt und gereinigt werden können.

Aus der US 982516 A, welche als nächstliegender Stand der Technik erachtet wird, ist eine Aufbereitungsvorrichtung zum Aufbereiten von aufzubereitendem Material bekannt, welche ein stationäres Gehäuse mit einer Zufuhröffnung zum Zuführen von aufzubereitendem Material und einen in dem stationären Gehäuse um eine im Wesentlichen vertikal verlaufende Rotorachse drehbar angeordneten Rotor umfasst, wobei dem Außenumfang eines Basiselements des Rotors benachbart eine Mehrzahl von Lagerzapfen an dem Basiselement befestigt ist, an denen jeweils ein Aufbereitungselement gelagert ist, und wobei die radial äußeren Enden der Aufbereitungselemente mit einer inneren Umfangswand des stationären Gehäuses einen Aufbereitungsspalt bilden. Ferner sind die freien Enden der Lagerzapfen miteinander über eine Verbindungsscheibe verbunden.

Zum weiteren Stand der Technik wird auf die DE 3013662 A1, die US 2008/135660 A1 und die DE 3017437 A1 verwiesen.

Auch die erfindungsgemäße Aufbereitungsvorrichtung ist für diese Arten der Materialaufbereitung bestimmt.

Sowohl die Rotorprallmühle RPM als auch die Rotorprallmühle RPMV haben sich in der Praxis hervorragend bewährt. Gleichwohl besteht der Wunsch nach einer weiteren Verbesserung dieser Aufbereitungsvorrichtungen, insbesondere mit dem Ziel einer verfeinerten Materialaufbereitung.

Es ist daher Aufgabe der vorliegenden Erfindung, eine Aufbereitungsvorrichtung der eingangs genannten Art bereitzustellen, mit welcher sich ein verbessertes Aufbereitungsergebnis erzielen lässt.

Diese Aufgabe wird erfindungsgemäß durch eine Aufbereitungsvorrichtung nach Anspruch 1 gelöst.

Bei einer derartigen Aufbereitungsvorrichtung sind die freien Enden der Lagerzapfen miteinander über eine Verbindungsscheibe verbunden sind. Die innere Umfangswand des stationären Gehäuses zumindest teilweise, vorzugsweise zumindest auf Höhe der Aufbereitungselemente, durch Wandverkleidungselemente geschützt ist, welche zusammen mit den radial äußeren Enden der Aufbereitungselemente den Aufbereitungsspalt bilden.

Um die innere Umfangswand auch oberhalb des Rotors, d.h. dort, wo das aufzubereitende Material auf die innere Umfangswand auftrifft, vor übermäßigem Verschleiß schützen zu können, weist wenigstens ein Wandverkleidungselement einen ersten Abschnitt aufweist, der dazu ausgebildet und bestimmt ist, sich im Betrieb der Aufbereitungsvorrichtung im Wesentlichen über die obere Kante der Aufbereitungselemente zu erstrecken, sowie einen zweiten Abschnitt, der dazu ausgebildet und bestimmt ist, sich im Betrieb der Aufbereitungsvorrichtung um eine vorbestimmte Höhe über den Rotor hinaus zu erstrecken. Vorzugsweise sind alle Wandverkleidungselemente derart ausgebildet.

Durch die erfindungsgemäß vorgesehene Verbindungsscheibe können die bei der Materialaufbereitung auftretenden Kräfte besser auf den gesamten Rotor, d.h. das Basiselement, die an diesem befestigten Lagerzapfen und die an diesen gelagerten Aufbereitungselemente, verteilt werden. Dies erlaubt es, den Rotor mit einer höheren Drehzahl zu betreiben, was wiederum ein verbessertes Aufbereitungsergebnis zur Folge hat.

Zur Vermeidung einer übermäßigen Erhöhung des Gewichts des Rotors wird vorgeschlagen, dass die Verbindungsscheibe als Ringscheibe ausgebildet ist. Diese Ausgestaltung hat sich in Versuchen als vollkommen ausreichend erwiesen. Die bei der Materialaufbereitung auftretenden Kräfte werden von den Aufbereitungselementen nämlich hauptsächlich in Umfangsrichtung des Rotors in die Lagerzapfen eingeleitet, so dass auch eine gegenseitige Abstützung der Lagerzapfen in Umfangsrichtung des Rotors zur Erzielung des gewünschten Effekts ausreicht.

Um das Aufbereitungsergebnis weiter verbessern zu können, wird vorgeschlagen, dass die Wandverkleidungselemente mit der inneren Umfangswand des stationären Gehäuses unbeweglich verbunden, beispielsweise verschraubt, sind. Auf diese Weise können Veränderungen der Weite des Aufbereitungsspalts, die durch Bewegungen der Wandverkleidungselemente relativ zur inneren Umfangswand des stationären Gehäuses hervorgerufen werden, reduziert, wenn nicht gar vollständig ausgeschlossen werden. Auch dies trägt zu einer Vergleichmäßigung und damit Verbesserung des Aufbereitungsergebnisses bei.

Wie bei den Rotorprallmühlen RPM und RPMV ist es auch bei der erfindungsgemäßen Aufbereitungsvorrichtung vorteilhaft, wenn wenigstens ein Wandverkleidungselement zumindest über einen Teil der Höhenerstreckung der Aufbereitungselemente, vorzugsweise über deren gesamte Höhenerstreckung, eine Mehrzahl von im Wesentlichen in vertikaler Richtung verlaufenden Rippen aufweist. Durch diese Rippen kann die Beanspruchung des aufzubereitenden Materials erhöht und damit das Aufbereitungsergebnis verbessert werden.

Ferner ist es, wie schon bei den Rotorprallmühlen RPM und RPMV, auch bei der erfindungsgemäßen Aufbereitungsvorrichtung vorteilhaft, wenn die Aufbereitungselemente U-förmig ausgebildet sind, wobei die freien Enden der U-Form die radial äußeren Enden des jeweiligen Aufbereitungselements bilden, und die Aufbereitungselemente mit dem zentralen Abschnitt der U-Form lediglich durch die im Betrieb auftretenden Zentrifugalkräfte von radial innen her am zugehörigen Lagerzapfen gehalten sind, so dass sie im Bedarfsfall Prozesskräften, welche vom Aufbereitungsspalt her auf sie einwirken, nach radial innen frei ausweichen können.

Um das Aufbereitungsergebnis weiter verbessern zu können, wird vorgeschlagen, dass an der Innenseite der U-Form des Aufbereitungselements ein keilförmiger Vorsprung vorgesehen ist, der in eine zu dem keilförmigen Vorsprung korrespondierend ausgebildete keilförmige Ausnehmung des Lagerzapfens oder eines am Lagerzapfen gelagerten Adapterelements eingreift.

Das Zusammenwirken der Keilflächen des keilförmigen Vorsprungs mit den Keilflächen der hierzu korrespondierend ausgebildeten keilförmigen Ausnehmung erschwert das Verkippen des Aufbereitungselements um eine im Wesentlichen vertikal verlaufende Achse, welches eine Annäherung des einen radial äußeren Endes des Aufbereitungselements an die innere Umfangswand des stationären Gehäuses und ein Entfernen dessen anderen radial äußeren Endes von der inneren Umfangswand und somit eine Veränderung der Weite des Aufbereitungsspalts zur Folge hätte. Auch diese Stabilisierung der Lagerung des Aufbereitungselements trägt zu einer Vergleichmäßigung und damit Verbesserung des Aufbereitungsergebnisses bei.

Der Öffnungswinkel der Keilform kann zwischen etwa 120° und 140° betragen, vorzugsweise etwa 130°.

In Weiterbildung der Ausbildung der Aufbereitungselemente wird vorgeschlagen, dass zwei den radial äußeren Enden des Aufbereitungselements benachbarte, vorzugsweise an diese unmittelbar anschließende, Abschnitte des Aufbereitungselements zueinander im Wesentlichen parallel verlaufen. Auf diese Weise ändert sich der Abstand der beiden radial äußeren Enden auch bei einem Verschleiß des Aufbereitungselements nicht.

Das vorstehend erwähnte Verkippen des Aufbereitungselements um eine im Wesentlichen vertikal verlaufende Achse kann ferner dadurch erschwert werden, dass die inneren Oberflächen der zueinander im Wesentlichen parallel verlaufenden Abschnitte an ebenfalls zueinander im Wesentlichen parallel verlaufenden Seitenflächen des Lagerzapfens anliegen. Das Aufbereitungselement kann hierdurch in im Wesentlichen radialer Richtung über eine Länge von mindestens 35 mm, vorzugsweise wenigstens 50 mm, geführt sein.

Durch das vorstehend erwähnte Erschweren des Verkippens des Aufbereitungselements um eine im Wesentlichen vertikal verlaufende Achse kann zudem die Gefahr vermindert werden, dass sich das Aufbereitungselement im Betrieb von seinem Lagerzapfen löst und die Aufbereitungsvorrichtung beschädigt.

Ferner kann vorgesehen sein, dass eine Mehrzahl von Adapterelementen vorgesehen ist, welche sich hinsichtlich des Abstands zwischen den Keilspitzen der Keilform der dem Aufbereitungselement zugewandten keilförmigen Ausnehmung und des dem Lagerzapfen zugewandten keilförmigen Vorsprungs voneinander unterscheiden. Aus diesem Satz von Adapterelementen kann jeweils das für den gerade vorliegenden Anwendungsfall passende Adapterelement ausgewählt werden. Ferner kann hierdurch eine verschleißbedingte Änderung der Länge des Aufbereitungselements ausgeglichen werden. Im Zusammenwirken mit dem im Wesentlichen parallelen Verlauf der den radial äußeren Enden des Aufbereitungselements benachbarten Abschnitte des Aufbereitungselements können zudem die Aufbereitungsverhältnisse im Aufbereitungsspalt auch bei Verschleiß des Aufbereitungselements zumindest näherungsweise konstant gehalten werden. Der vorgenannte Abstand kann beispielsweise in Schritten von einigen Millimetern variieren, beispielsweise in 4 mm-Schritten.

Zu den Aufbereitungselementen ist noch nachzutragen, dass es aufgrund der Symmetrie ihrer U-Form möglich ist, durch Umkehr der Drehrichtung des Rotors für eine gleichmäßige Abnutzung der radial äußeren Enden der Aufbereitungselemente zu sorgen.

Ferner kann vorgesehen sein, dass wenigstens ein Aufbereitungselement zu einer horizontal verlaufenden Ebene symmetrisch ausgebildet ist. Infolge dieser weiteren Symmetrie ist es möglich, die Aufbereitungselemente bei einer Wartung der Aufbereitungsvorrichtung in Höhenrichtung umzukehren, um so für eine gleichmäßigere Abnutzung der Aufbereitungselemente zu sorgen. Vorzugsweise weisen alle Aufbereitungselemente diese Symmetrie auf.

Gemäß einer ersten alternativen Weiterbildung der erfindungsgemäßen Aufbereitungsvorrichtung kann vorgesehen sein, dass auf dem Basiselement des Rotors ein, vorzugsweise konisch ausgebildetes, Verteilungselement angeordnet ist, welches im Wesentlichen vertikal zugeführtes aufzubereitendes Material in eine bezüglich der im Wesentlichen vertikal verlaufenden Rotorachse im Wesentlichen radial verlaufende Richtung umlenkt.

Das aufzubereitende Material wird beim Auftreffen auf den Rotor durch Fliehkräfte nach außen beschleunigt, von den Aufbereitungselementen erfasst und gegen die innere Umfangswand des stationären Gehäuses geschleudert. Hier findet eine Zerkleinerung durch Prall- und Scherwirkung statt. Das von der inneren Umfangswand des stationären Gehäuses zurück prallende Material wird wiederum von den Aufbereitungselementen erfasst, dabei durch erneuten Schlag zerkleinert und gegen die innere Umfangswand des stationären Gehäuses zurück geschleudert. Dieser Vorgang läuft mehrmals ab und bewirkt eine intensive, mehrfache Beanspruchung des aufzubereitenden Materials. Das aufbereitete Material verlässt den Rotor durch einen Austrittsspalt zwischen dem Rotor und der inneren Umfangswand des stationären Gehäuses unterhalb des Aufbereitungsspalts.

Gemäß einer zweiten alternativen Weiterbildung der erfindungsgemäßen Aufbereitungsvorrichtung kann jedoch auch vorgesehen sein, dass das im Wesentlichen vertikal zugeführte aufzubereitende Material der oberen Fläche der Verbindungsscheibe oder eines mit dieser verbundenen Elements zugeführt wird.

Das aufzubereitende Material wird beim Auftreffen auf die obere Fläche der Verbindungsscheibe oder des mit dieser verbundenen Elements durch Fliehkräfte gleichmäßig auf dieser oberen Fläche verteilt und nach radial außen beschleunigt. Dort tritt es über einen Eintrittsspalt zwischen der inneren Umfangswand des stationären Gehäuses und der Verbindungsscheibe oder dem mit dieser verbundenen Element in den Aufbereitungsspalt zwischen den Aufbereitungselementen und der inneren Umfangswand des stationären Gehäuses ein. Beim Durchlaufen des Aufbereitungsspalts ist das aufzubereitende Material Prall-, Zug-, Druck- und Scherbeanspruchungen ausgesetzt, wodurch Verbunde aufgelöst, spröde Bestandteile zerkleinert und duktile Bestandteile verformt, insbesondere verkugelt werden. Als besonderer Vorteil ist anzuführen, dass bei dieser zweiten alternativen Weiterbildung die gesamte Höhe des Aufbereitungsspalts zur Aufbereitung des aufzubereitenden Materials genutzt werden kann.

Ferner ist darauf hinzuweisen, dass derart weitergebildete Wandverkleidungselemente auch bei der ersten alternativen Ausführungsform eingesetzt werden können. Somit ist es möglich, die erfindungsgemäße Aufbereitungsvorrichtung zwischen den ersten und zweiten alternativen Weiterbildungen umzurüsten.

**In** Weiterbildung des Wandverkleidungselements wird vorgeschlagen, dass wenigstens eine in dem ersten Abschnitt vorgesehene, im Wesentlichen vertikal verlaufende Rippe sich in den zweiten Abschnitt hinein, und vorzugsweise über die gesamte Höhe des zweiten Abschnitts, erstreckt. Die wenigstens eine sich in den zweiten Abschnitt hinein erstreckende Rippe dient als Hindernis, welches dazu bestimmt ist, aufzuarbeitendes Material, das bei der Beschleunigung nach radial außen auch eine Geschwindigkeitskomponente in Umfangsrichtung erhalten hat, abzubremsen, um dessen Eintritt in den Aufbereitungsspalt zu erleichtern.

Ferner wird vorgeschlagen, dass wenigstens eine in dem ersten Abschnitt vorgesehene, im Wesentlichen vertikal verlaufende Rippe an einer Position endet, die im Betrieb der Aufbereitungsvorrichtung zumindest auf Höhe des oberen Rands der Aufbereitungselemente höchstens jedoch auf Höhe der oberen Fläche des Rotors angeordnet ist. Durch diese Weiterbildung weist der Eintrittsspalt der oberen Fläche des Rotors benachbart einen Abschnitt größerer Weite auf, der den Eintritt von aufzubereitendem Material in den Aufbereitungsspalt erleichtert.

Zudem kann vorgesehen sein, dass der obere Rand der wenigstens einen Rippe mit einer Abschlussfläche ausgebildet ist, welche von dem Wandverkleidungselement weg und vom zweiten Abschnitt zum ersten Abschnitt hin weisenden Richtung schräg verläuft. Diese Abschlussfläche dient als Einweisungsschräge für das aufzubereitende Material, welche dessen Übertritt vom weiteren Abschnitt in den engeren Abschnitt erleichtert.

Beispielsweise kann das Wandverkleidungselement vier im Wesentlichen vertikal verlaufende Rippen aufweisen, von denen sich die beiden äußeren Rippen nur über die Höhe des ersten Abschnitts erstrecken, während sich die beiden inneren Rippen in den zweiten Abschnitt hinein und vorzugsweise über die gesamte Höhe des Wandverkleidungselements erstrecken. Ferner können im zweiten Abschnitt zwischen den beiden inneren Rippen eine Durchbrechung für eine obere Befestigungsschraube und im ersten Abschnitt zwischen jedem der beiden von einer äußeren Rippe und einer inneren Rippe gebildeten Rippenpaare eine Durchbrechung für eine untere Befestigungsschraube zur Befestigung des Wandverkleidungselements an der inneren Umfangswand des stationären Gehäuses vorgesehen sein. Den Durchbrechungen benachbart kann ferner eine erweiterte Vertiefung vorgesehen sein, welche zur Aufnahme des Kopfes der jeweiligen Befestigungsschraube dient. Auf diese Weise können die Befestigungsschrauben jeweils von einem Rippenpaar vor Beschädigung durch aufzubereitendes Material geschützt werden.

Um einen lückenlosen Schutz der inneren Umfangswand des stationären Gehäuses durch die Wandverkleidungselemente erzielen zu können, wird ferner vorgeschlagen, dass die Wandverkleidungselemente an ihren Seitenrändern mit einander paarweise überlappenden Vorsprüngen ausgebildet sind. Beispielsweise kann wenigstens ein Wandverkleidungselement an seinen beiden Seitenrändern eine sich im Wesentlichen über die gesamte Höhe des Wandverkleidungselements erstreckende Schulter aufweisen, deren Dicke im Wesentlichen gleich der Hälfte der Dicke einer Basisplatte des Wandverkleidungselements ist, wobei die eine Schulter der im montierten Zustand des Wandverkleidungselements an der inneren Umfangswand des stationären Gehäuses anliegenden Oberfläche des Wandverkleidungselements benachbart angeordnet ist, während die andere Schulter von dieser Oberfläche entfernt angeordnet ist.

**In** Weiterbildung der Erfindung wird vorgeschlagen, dass an der oberen Fläche des Basiselements des Rotors oder/und der unteren Fläche der Verbindungsscheibe oder/und der oberen Fläche der Verbindungsscheibe oder/und der äußeren Umfangsfläche der Verbindungsscheibe oder/und der inneren Umfangsfläche der Verbindungsscheibe oder/und der radial äußeren Fläche der Lagerzapfen wenigstens ein Verschleißschutzelement angeordnet ist.

Nachfolgend sei auf ein Aufbereitungselement und ein Wandverkleidungselement für die erfindungsgemäße Aufbereitungsvorrichtung hingewiesen. Bezüglich des Aufbaus und der Funktion dieses Aufbereitungselements bzw. Wandverkleidungselements sei auf die vorstehende Diskussion der erfindungsgemäßen Aufbereitungsvorrichtung verwiesen.

Die Erfindung wird im Folgenden anhand der beigefügten Zeichnung an zwei Ausführungsbeispielen näher erläutert werden. Es stellt dar:
- Figur 1: eine perspektivische Ansicht einer Ausführungsform der erfindungsgemäßen Aufbereitungsvorrichtung;
- Figur 2: eine perspektivische Querschnittsansicht einer Turmeinheit der Aufbereitungsvorrichtung aus Figur 1;
- Figur 3: eine perspektivische Ansicht eines Rotors der erfindungsgemäßen Aufbereitungsvorrichtung ohne daran angebrachte Aufbereitungs- und Verschleißschutzelemente;
- Figur 4: eine perspektivische Ansicht des Rotors aus Figur 3 mit daran angebrachten Aufbereitungs- und Verschleißschutzelementen;
- Figur 5: eine perspektivische Querschnittsansicht des Rotors aus Figur 4;
- Figur 6: eine perspektivische Querschnittsansicht eines Details des Rotors aus Figur 4, wobei der Rotor horizontal geschnitten dargestellt ist;
- Figur 7: eine Draufsicht auf einen Abschnitt des Details des Rotors aus Figur 6;
- Figur 8: eine perspektivische Ansicht einer Ausführungsform des erfindungsgemäßen Wandverkleidungselements;
- Figur 9: eine perspektivische Rückansicht des Wandverkleidungselements aus Figur 8;
- Figur 10: eine perspektivische Ansicht einer Ausführungsform eines Lagerzapfen-Verschleißschutzelements;
- Figur 11: eine Ausführungsform eines Verschleißschutzelements der äußeren Umfangsfläche der Verbindungsscheibe;
- Figur 12: eine perspektivische Querschnittsansicht ähnlich Figur 2 der Turmeinheit einer eine obere Verschleißschutzplatte aufweisenden zweiten Ausführungsform.

Figur 1 zeigt die erfindungsgemäße Aufbereitungsvorrichtung 10, welche eine Turmeinheit 12 und eine Antriebseinheit 14 umfasst, die auf einer Schwingungsisolierung 16 angeordnet sind. Die Schwingungsisolierung 16 wird wiederum von einem Sockel 18 getragen, welcher beispielsweise mit dem Fundament einer Fabrikhalle oder mit weiteren Komponenten einer Aufbereitungsanlage verbunden sein kann.

Die Turmeinheit 12 umfasst ein stationäres Gehäuse 20, welches in dem in Figur 1 dargestellten Ausführungsbeispiel im Wesentlichen zylinderförmig ausgebildet ist und an seinem oberen Ende eine Zufuhröffnung 22 aufweist, um aufzubereitendes Material in die Aufbereitungsvorrichtung 10 einführen zu können. Das von der erfindungsgemäßen Aufbereitungsvorrichtung 10 aufbereitete Material kann die Aufbereitungsvorrichtung 10 anschließend beispielsweise durch den Sockel 18 verlassen, welcher in dem in Figur 1 dargestellten Ausführungsbeispiel der erfindungsgemäßen Aufbereitungsvorrichtung 10 somit auch als Materialaustrag 24 dient.

Figur 2 zeigt eine Seitenquerschnittsansicht der Turmeinheit 12 aus Figur 1, wobei die Schnittebene durch eine durch die Zylinderform des stationären Gehäuses 20 gebildete Mittelachse verläuft. Es ist dabei aus Figur 2 zu ersehen, dass das stationäre Gehäuse 20 einen inneren Hohlraum definiert, in welchen die Zufuhröffnung 22 mündet. **In** dem Hohlraum des stationären Gehäuses 20 ist ein Rotor 26 aufgenommen, welcher an seiner Unterseite unter Verwendung von Verstärkungselementen 28 mit einem oberen Ende einer Antriebswelle 30 verbunden ist, die mittels einer Lagerung 32, in dem in Figur 2 dargestellten Ausführungsbeispiel mittels einer Öllaufschmierungs-Lagerung, drehbar gelagert ist. An einem unteren Ende der Antriebswelle 30 ist eine Riemenscheibe 34 vorgesehen, welche mit der Antriebswelle 30 drehfest verbunden ist und über einen Riemen, beispielsweise einen Keilriemen, mit einer entsprechenden Abtriebswelle der Antriebseinheit 14 verbunden ist. Das die Abtriebswelle der Antriebseinheit 14 antreibende Aggregat ist in dem hier dargestellten Ausführungsbeispiel als Elektromotor ausgebildet.

Das stationäre Gehäuse 20 der Turmeinheit 12 ist in eine Deckeleinheit 36 und in eine Topfeinheit 38 unterteilt, wobei die Deckeleinheit 36 von der Topfeinheit 38 durch eine Verschwenkvorrichtung 40 abgehoben und von der Topfeinheit 38 weg verschwenkt bzw. zur Topfeinheit 38 hin verschwenkt und auf diese abgesenkt werden kann.

In den Figuren 3 bis 5 ist der Rotor 26 ohne die übrigen Komponenten der Aufbereitungsvorrichtung 10 dargestellt. Wie in Figur 3 zu erkennen ist, umfasst der Rotor 26 ein Basiselement 44, auf welchem Lagerzapfen 46 angeordnet sind, die sich von einer im Wesentlichen horizontalen Oberseite des Basiselements 44 in einer im Wesentlichen vertikalen Ausrichtung nach oben erstrecken. An ihrer Oberseite sind die Lagerzapfen 46 mittels einer ringförmigen Verbindungsscheibe 48 miteinander verbunden. Durch die Verbindung der Lagerzapfen 46 sowohl über die Verbindungsscheibe 48 als auch über das Basiselement 44 werden auf einen einzelnen Lagerzapfen 46 einwirkende Kräfte auch auf die übrigen Lagerzapfen 46 verteilt.

Die Lagerzapfen 46 sind dabei sowohl mit dem Basiselement 44 als auch mit der Verbindungsscheibe 48 über Befestigungsschrauben 50 (von welchen in Figur 3 lediglich zwei mit Bezugszeichen versehen worden sind) verbunden. Um zu vermeiden, dass die Befestigungsschrauben 50 neben der durch sie aufgebrachten Haltekraft zwischen der Verbindungsscheibe 48 und den Lagerzapfen 46 bzw. zwischen den Lagerzapfen 46 und dem Basiselement 44 auch auf quer zu einer Schrauben-Längserstreckungsrichtung der Befestigungsschrauben 50 wirkende Kräfte beansprucht werden, sind die Lagerzapfen 46 mit dem Basiselement 44 bzw. mit der Verbindungsscheibe 48 ferner über Befestigungsbolzen 52 verbunden, wobei die Passungen zwischen den Befestigungsbolzen 52 und den entsprechenden Ausnehmungen im Vergleich zu den Passungen zwischen den Befestigungsschrauben 50 und deren entsprechenden Ausnehmungen stets derart gewählt sind, dass auf einen Lagerzapfen 46 einwirkende Kräfte, abgesehen von den oben erwähnten Haltekräften, über die Bolzen 52, und nicht über die Befestigungsschrauben 50, auf die Verbindungsscheibe 48 bzw. das Basiselement 44 und somit auf die übrigen Lagerzapfen 46 verteilt werden.

Die Lagerzapfen 46 weisen an ihrer in Bezug auf das Basiselement 44 radial innen gelegenen Seite eine V-förmige Vertiefung 54 auf. An ihrer der V-förmigen Vertiefung 54 gegenüberliegenden Seite weisen die Lagerzapfen 46 Aufnahmen 42 für Lagerzapfen-Verschleißschutzelemente 56 auf, wie in den Figuren 3 bis 5 dargestellt. Aus Figur 4 ist ferner zu ersehen, dass das Basiselement 44 an seiner Oberseite mit einer Verschleißschutzplatte 58 und an seinem äußeren Umfang mit ersten Verschleißschutzelementen 60 versehen ist. Das im Wesentlichen kreisscheibenförmige Basiselement 44 ist an seiner Oberseite im Bereich seiner Mitte mit einer ringförmigen Verschleißschutzplatte 62 verbunden, wie z.B. in Figur 5 zu erkennen, welche wiederum in ihrer zentralen Öffnung ein Verschleißschutzelement mit einem konischen Dorn 64 aufnimmt. Der konische Dorn des entsprechenden Verschleißschutzelements 64 weist in dem dargestellten Ausführungsbeispiel eine zentrale Durchgangsöffnung auf, über welche zumindest das Verschleißschutzelement mit konischem Dorn 64 über eine Befestigungsschraube 66 mit der Antriebswelle 30 verbunden werden kann. Hierdurch kann der Rotor 46 zumindest in einer Richtung axial zu der Antriebswelle 30 an dieser befestigt werden.

In den Figuren 4 und 5 ist des Weiteren zu erkennen, dass die Verbindungsscheibe 48 an ihrer Unterseite eine Mehrzahl von mit dieser verbundenen zweiten Verschleißschutzelementen 68 und an ihrem äußeren Umfang eine Mehrzahl von mit dieser verbundenen dritten Verschleißschutzelementen 70 aufweist. An ihrer Oberseite weist die Verbindungsscheibe 48 eine obere Verschleißschutzplatte 72 auf, wobei in den Figuren 2 bis 5 eine erste Ausführungsform dieser oberen Verschleißschutzplatte 72 dargestellt ist. Analog zu der Verbindung der Verbindungsscheibe 48 bzw. des Basiselements 44 mit den Lagerzapfen 46, ist zumindest die obere Verschleißschutzplatte 72, ggf. auch die übrigen Verschleißschutzelemente, mit der Verbindungsscheibe 48 über Bolzen 74 und über Befestigungsschrauben 76 verbunden, wobei die Bolzen 74 dazu ausgelegt sind, die horizontalen Anteile der auf die obere Verschleißschutzplatte 72 einwirkenden Kräfte aufzunehmen. Die in den Figuren 2 bis 5 dargestellte Ausführungsform der oberen Verschleißschutzplatte 72 weist eine zentrale Durchgangsöffnung 78 mit im Wesentlichen dem gleichen Durchmesser wie die zentrale Öffnung der ringförmigen Verbindungsscheibe 48 auf.

Ferner sind in den Figuren 4 und 5 Aufbereitungselemente 80 zu erkennen, welche, wie in den Figuren 6 und 7 dargestellt, im Wesentlichen U-förmig sind. Ein die beiden freien Schenkel der U-Form verbindender zentraler Abschnitt der U-Form ist in einer zu dem Basiselement 44 radialen Richtung gegebenenfalls unter Verwendung von Adapterelementen 82 von dem zugehörigen Lagerzapfen 46 beabstandet. Die Adapterelemente 82 weisen an ihrer radial zu dem Basiselement 44 inneren Seite eine V-förmige Ausnehmung auf, welche einem V-förmigen Vorsprung an einer in Richtung der freien Schenkel der U-Form weisenden Seite des zentralen Abschnitts der U-Form der Aufbereitungselemente 80 entspricht, sodass in montiertem Zustand der V-förmige Vorsprung eines Aufbereitungselements 80 in die V-förmigen Ausnehmung eines diesem zugeordneten Adapterelements 82 eingreift. An ihrer radial äußeren Seite weisen die Adapterelemente 82 V-förmige Vorsprünge auf, welche mit den V-förmigen Vertiefungen 54 an den Lagerzapfen 46 eingreifen können.

In Figur 7 ist des Weiteren zu sehen, dass die inneren Oberflächen der freien Schenkel der U-Form der Aufbereitungselemente 80 im Wesentlichen parallel zueinander verlaufen, wobei sie in dem hier dargestellten Ausführungsbeispiel an zwei Seitenflächen eines zugeordneten Lagerzapfen-Verschleißschutzelements 56 gleitbar gelagert sind.

Die Aufbereitungselemente 80 sind dazu ausgelegt, unter Verwendung eines Gussverfahrens hergestellt werden zu können.

Die Figuren 6 und 7 zeigen, dass eine innere Umfangswand des stationären Gehäuses 20 der Turmeinheit 12, insbesondere der Topfeinheit 38, mit Wandverkleidungselementen 84 versehen ist. Die Wandverkleidungselemente 84 sind in größerem Detail in den Figuren 8 und 9 dargestellt. Die Wandverkleidungselemente 84 sind dabei derart gekrümmt, dass sie in Umfangsrichtung entlang der inneren Umfangsfläche des stationären Gehäuses 20 verlaufend und aneinander angrenzend angebracht werden können. **In** dem hier dargestellten Ausführungsbeispiel weist ein Wandverkleidungselement 84 an seiner radial inneren Fläche jeweils vier parallele Rippen 86 auf, wobei sich die beiden äußeren Rippen 86 nur über einen ersten Bereich 88 erstrecken, während sich die beiden inneren Rippen 86 sowohl über den ersten Bereich 88 als auch teilweise über einen zweiten Bereich 90 erstrecken. Die zu dem zweiten Bereich 90 weisenden Stirnflächen der beiden äußeren Rippen 86 sind dabei derart geneigt, dass sie nach radial innen in Richtung des ersten Bereichs 88 verlaufen. Jeweils zwischen der äußeren Rippe 86 und der dazu benachbarten mittleren Rippe 86 ist eine Ausnehmung 92 in dem ersten Bereich 88 für eine Befestigungsschraube 94 (wie in Figuren 6 und 7 gezeigt) vorgesehen. Eine weitere Ausnehmung 92 für eine Befestigungsschraube 94 ist in dem zweiten Bereich 90 zwischen den beiden mittleren Rippen 86 vorgesehen. An ihren senkrecht zur Umfangsrichtung verlaufenden Seitenflächen sind die Wandverkleidungselemente 84 derart mit Vorsprüngen 95 versehen, dass sich in montiertem Zustand der Wandverkleidungselemente 84 jeweils zwei benachbarte Wandverkleidungselemente 84 miteinander überlappen (siehe Figuren 6 bis 9).

Figur 9 stellt eine Rückansicht des Wandverkleidungselements 84 dar, in der die drei Ausnehmungen 92 für die Befestigungsschrauben 94 zu sehen sind. Jede Ausnehmung 92 ist von einem Vorsprung 96 umgeben. Die Vorsprünge 96 dienen dabei als Abstandshalter zu der inneren Umfangsfläche des stationären Gehäuses 20. Zwischen der inneren Umfangsfläche des stationären Gehäuses 20 und den Vorsprüngen 96 der Wandverkleidungselemente 84 ist somit ein definierter Kontaktbereich gebildet ist. Falls die innere Umfangsfläche des stationären Gehäuses 20 mit zu den Vorsprüngen 96 entsprechenden Ausnehmungen versehen ist, können die Vorsprünge 96 der Wandverkleidungselemente 84 auch zur Positionierung der Wandverkleidungselemente 84 an der inneren Umfangsfläche des stationären Gehäuses 20 dienen.

Im Folgenden wird die Funktionsweise der Aufbereitungsvorrichtung 10 beschrieben werden.

Aufzubereitendes Material, welches über die Zufuhröffnung 22 in das stationäre Gehäuse 20 der Turmeinheit 12 eingebracht wird, fällt auf das Basiselement 44 bzw. auf die darauf befestigten Verschleißschutzelemente und Verschleißschutzplatten. Aufgrund der Rotation des Rotors 26, welcher über die Antriebseinheit 14, einen nicht dargestellten Keilriemen und die Antriebswelle 30 angetrieben ist, wird das auf den Rotor auftreffende aufzubereitende Material nach radial außen beschleunigt, sodass es entweder gegen ein Wandverkleidungselement 84 oder gegen ein Aufbereitungselement 80 prallt und dort zerkleinert werden kann. Von den Wandverkleidungselementen 84 zurückprallendes Material wird von äußeren Flächen der freien Schenkel der U-Form der Aufbereitungselemente 80 erfasst und weiter zerkleinert. Material, welches im Bereich der Wandverkleidungselemente 84 vorhanden ist, kann von den Spitzen der freien Enden der U-Form der Aufbereitungselemente 80 erfasst werden, welche über ihren Abstand zu den Wandverkleidungselementen 84 einen Aufbereitungsspalt 98 (siehe Figuren 6 und 7) definieren, in welchem das aufzubereitende Material ferner einer Scherbeanspruchung unterzogen wird und somit weiter zerkleinert werden kann. Ausreichend zerkleinertes Material fällt anschließend über einen Austrittsspalt 100 zwischen den Wandverkleidungselementen 84 und den an dem Basiselement 44 angebrachten Verschleißschutzelementen, insbesondere der unteren Verschleißschutzplatte 58, in einen Bereich unterhalb des Basiselements 44, von wo aus das aufbereitete Material über den Materialaustrag 24 aus der Aufbereitungsvorrichtung 10 abgeführt werden kann.

Sämtliche dem Verschleißschutz dienende Elemente können bei Bedarf ausgewechselt werden. Insbesondere kann, bei einer Abnutzung der Spitzen der U-Form der Aufbereitungselemente 80 und einer damit einhergehenden Vergrößerung des Aufbereitungsspalts 98, der Aufbereitungsspalt 98 durch radiale Verlagerung der Aufbereitungselemente 80 angepasst werden. Um eine radiale Verlagerung der Aufbereitungselemente 80 zu erreichen, können die Adapterelemente 82 gegen nahezu baugleiche Adapterelemente 82' ausgetauscht werden, von denen lediglich der Abstand zwischen der V-förmigen Ausnehmung und dem V-förmigen Vorsprung von den Adapterelementen 82 abweichend ist. Durch Wahl eines Adapterelements mit geeignetem Abstand zwischen der V-förmigen Ausnehmung und dem V-förmigen Vorsprung, kann das jeweilige Aufbereitungselement 80 radial so positioniert werden, dass ein erwünschter Aufbereitungsspalt 98 erhalten werden kann.

Die Figuren 10 und 11 zeigen beispielhaft zwei Verschleißschutzelemente, wobei Figur 10 ein Lagerzapfen-Verschleißschutzelement 56 darstellt und Figur 11 ein drittes Verschleißschutzelement 70, welches dem Schutz der äußeren Umfangsfläche der Verbindungsscheibe 48 dient. Die Verschleißschutzelemente 56 und 70 umfassen jeweils einen Träger 56a bzw. 70a, welcher beispielsweise aus Metall hergestellt ist, auf den ein Hartschweißauftrag 56b bzw. 70b aufgebracht ist, welcher als Prallschicht für aufprallendes Material dient.

In Figur 12 ist eine zweite Ausführungsform einer erfindungsgemäßen Aufbereitungsvorrichtung bzw. deren Turmeinheit mit Rotor dargestellt, die im Wesentlichen der Aufbereitungsvorrichtung 10 gemäß Figuren 1 bis 11 entspricht, wobei sie sich hauptsächlich in der Ausführungsform der oberen Verschleißschutzplatte von der voran beschriebenen Aufbereitungsvorrichtung 10 unterscheidet. Daher sind in Figur 12 analoge Teile mit gleichen Bezugszeichen versehen wie in Figuren 1 bis 11, jedoch vermehrt um die Zahl 100. Die Aufbereitungsvorrichtung 110 gemäß Figur 12 wird im Folgenden daher nur insoweit beschrieben werden, als sie sich von der Ausführungsform gemäß Figuren 1 bis 11 unterscheidet, wobei hiermit ansonsten ausdrücklich auf die Beschreibung der Ausführungsform gemäß Figuren 1 bis 11 verwiesen sei.

Die in Figur 12 dargestellte Turmeinheit 112 umfasst ein stationäres Gehäuse 120, in dem ein Rotor 126 aufgenommen ist, wobei diese Elemente analog zu der oben beschriebenen Ausführungsform sind. Auf einer Mehrzahl von Lagerzapfen 146 ist eine diese verbindende ringförmige Verbindungsscheibe 148 angeordnet, auf welcher wiederum eine obere Verschleißschutzplatte 172 angeordnet ist.

Im Vergleich zu der ringförmigen oberen Verschleißschutzplatte 72 der Aufbereitungsvorrichtung 10 ist die obere Verschleißschutzplatte 172 der Aufbereitungsvorrichtung 110 im Wesentlichen kreisscheibenförmig. Das bedeutet, dass aufzubereitendes Material, welches durch eine Zufuhröffnung 122 in das stationäre Gehäuse 120 der Turmeinheit 112 eingebracht wird, nicht direkt auf ein Basiselement 144 bzw. auf daran angebrachte Verschleißschutzelemente fällt, sondern zuerst auf die obere Verschleißschutzplatte 172. Von dort aus wird das aufzubereitende Material, analog zu dem oben beschriebenen aufzubereitenden Material, welches auf dem Basiselement 44 der Aufbereitungsvorrichtung 10 auftrifft und beschleunigt wird, aufgrund einer Rotation des Rotors 126 nach radial außen beschleunigt. An einer äußeren Umfangswand des stationären Gehäuses 120 trifft das aufzubereitende Material auf Wandverkleidungselemente 184, welche identisch zu den voran beschriebenen Wandverkleidungselementen 84 sind. Die Wandverkleidungselemente 184 sind insbesondere derart in Relation zu der oberen Verschleißschutzplatte 172 angeordnet, dass ein erster Bereich 188 (siehe Bezugszeichen 88 in Figur 8) der Wandverkleidungselemente 184 unterhalb der Oberseite der oberen Verschleißschutzplatte 172 angeordnet ist, sodass aufzubereitendes Material in einem zweiten Bereich 190 (siehe Bezugszeichen 90 in Figur 8) der Wandverkleidungselemente 184 auf die Wandverkleidungselemente 184 aufprallt und dort idealerweise einem ersten Materialzerkleinerungsprozess unterzogen wird. Das aufzubereitende Material kann anschließend aus dem zweiten Bereich 190 der Wandverkleidungselemente 184 in den ersten Bereich 188 der Wandverkleidungselemente 184 fallen, was durch die oben beschriebene unterschiedliche Ausgestaltung des zweiten Bereichs 190 im Vergleich zu dem ersten Bereich 188 der Wandverkleidungselemente 184 begünstigt wird, um dort in oben beschriebener Weise entsprechend aufbereitet zu werden.

In Figur 12 ist ferner zu erkennen, dass auf der oberen Verschleißschutzplatte 172 eine Mitnehmervorrichtung 173 angeordnet ist, welche in dem hier dargestellten Ausführungsbeispiel kreuzförmig ist. Die Mitnehmervorrichtung 173 ist mit der oberen Verschleißschutzplatte 172 über Vorsprünge oder/und Befestigungsschrauben und zugehörige Ausnehmungen verbunden. Dabei verhindert die Mitnehmervorrichtung 173, dass sich die obere Verschleißschutzplatte 172 unter dem aufzubereitenden Material hindurch bewegt, ohne diesem eine ausreichende radiale Beschleunigungskomponente zu verleihen.

Da in das stationäre Gehäuse 120 eingebrachtes aufzubereitendes Material nicht mittig auf das Basiselement 144 fallen kann, besteht kein Bedarf, das radial innerste Verschleißschutzelement auf dem Basiselement 144 mit einem konischen Dorn zu versehen, wie beispielsweise das Verschleißschutzelement mit konischem Dorn 64 der Aufbereitungsvorrichtung 10, um das darauf auftreffende aufzubereitende Material aus der Mitte nach radial außen zu verteilen.

Nachzutragen ist noch, dass die Verbindungsscheibe 148, welche in dem in Figur 12 gezeigten Ausführungsbeispiel identisch zu der Verbindungsscheibe 48 ist, bei Verwendung einer kreisscheibenförmigen oberen Verschleißschutzplatte 172, ebenso beispielsweise kreisscheibenförmig sein kann.

## Patentansprüche

1. Aufbereitungsvorrichtung (10, 110) zum Aufbereiten von aufzubereitendem Material, umfassend
ein stationäres Gehäuse (20, 120) mit einer Zufuhröffnung (22, 122) zum Zuführen von aufzubereitendem Material, und
einen in dem stationären Gehäuse (20, 120) um eine im Wesentlichen vertikal verlaufende Rotorachse drehbar angeordneten Rotor (26, 126),
wobei dem Außenumfang eines Basiselements (44, 144) des Rotors (26, 126) benachbart eine Mehrzahl von Lagerzapfen (46, 146) an dem Basiselement (44, 144) befestigt ist, an denen jeweils ein Aufbereitungselement (80) gelagert ist, und
wobei die radial äußeren Enden der Aufbereitungselemente (80) mit einer inneren Umfangswand des stationären Gehäuses (20, 120) einen Aufbereitungsspalt (98) bilden,
wobei die freien Enden der Lagerzapfen (46, 146) miteinander über eine Verbindungsscheibe (48, 148) verbunden sind,
wobei die innere Umfangswand des stationären Gehäuses (20, 120) zumindest teilweise, vorzugsweise zumindest auf Höhe der Aufbereitungselemente (80), durch Wandverkleidungselemente (84, 184) geschützt ist, welche zusammen mit den radial äußeren Enden der Aufbereitungselemente (80) den Aufbereitungsspalt (98) bilden,
**dadurch gekennzeichnet, dass**
wenigstens ein Wandverkleidungselement (84, 184) einen ersten Abschnitt (88, 188) aufweist, der dazu ausgebildet und bestimmt ist, sich im Betrieb der Aufbereitungsvorrichtung (10, 110) im Wesentlichen über die Höhe der Aufbereitungselemente (80) zu erstrecken, sowie einen zweiten Abschnitt (90, 190), der dazu ausgebildet und bestimmt ist, sich im Betrieb der Aufbereitungsvorrichtung (10, 110) um eine vorbestimmte Höhe über den Rotor (26, 126) hinaus zu erstrecken.

2. Aufbereitungsvorrichtung nach Anspruch 1,
**dadurch gekennzeichnet, dass** die Verbindungsscheibe (48, 148) als Ringscheibe ausgebildet ist.

3. Aufbereitungsvorrichtung nach Anspruch 1 oder 2,
**dadurch gekennzeichnet, dass** die Wandverkleidungselemente (84, 184) mit der inneren Umfangswand des stationären Gehäuses (20, 120) unbeweglich verbunden, beispielsweise verschraubt, sind.

4. Aufbereitungsvorrichtung nach einem der Ansprüche 1 bis 3,
**dadurch gekennzeichnet, dass** wenigstens ein Wandverkleidungselement (84, 184) zumindest über einen Teil der Höhenerstreckung der Aufbereitungselemente (80), vorzugsweise über deren gesamte Höhenerstreckung, eine Mehrzahl von im Wesentlichen in vertikaler Richtung verlaufenden Rippen (86) aufweist.

5. Aufbereitungsvorrichtung nach einem der Ansprüche 1 bis 4,
**dadurch gekennzeichnet, dass** die Aufbereitungselemente (80) U-förmig ausgebildet sind, wobei die freien Enden der U-Form die radial äußeren Enden des jeweiligen Aufbereitungselements (80) bilden, und die Aufbereitungselemente (80) mit dem zentralen Abschnitt der U-Form lediglich durch die im Betrieb auftretenden Zentrifugalkräfte von radial innen her am zugehörigen Lagerzapfen (46, 146) gehalten sind,
wobei, vorzugsweise, an der Innenseite der U-Form des Aufbereitungselements (80) ein keilförmiger Vorsprung vorgesehen ist, der in eine zu dem keilförmigen Vorsprung korrespondierend ausgebildete keilförmige Ausnehmung (54) des Lagerzapfens (46, 146) oder eines am Lagerzapfen (46, 146) gelagerten Adapterelements (82) eingreift.

6. Aufbereitungsvorrichtung nach einem der Ansprüche 1 bis 5,
**dadurch gekennzeichnet, dass** zwei den radial äußeren Enden des Aufbereitungselements (80) benachbarte, vorzugsweise an diese unmittelbar anschließende, Abschnitte des Aufbereitungselements (80) zueinander im Wesentlichen parallel verlaufen,
wobei, vorzugsweise, innere Oberflächen der zueinander im Wesentlichen parallel verlaufenden Abschnitte an ebenfalls zueinander im Wesentlichen parallel verlaufenden Seitenflächen des Lagerzapfens (46, 146) anliegen.

7. Aufbereitungsvorrichtung nach Anspruch 5 oder 6,
**dadurch gekennzeichnet, dass** eine Mehrzahl von Adapterelementen (82) vorgesehen ist, welche sich hinsichtlich des Abstands zwischen den Keilspitzen der Keilform der dem Aufbereitungselement (80) zugewandten keilförmigen Ausnehmung und des dem Lagerzapfen (46, 146) zugewandten keilförmigen Vorsprungs voneinander unterscheiden.

8. Aufbereitungsvorrichtung nach einem der Ansprüche 1 bis 7,
**dadurch gekennzeichnet, dass** wenigstens ein Aufbereitungselement (80) zu einer horizontal verlaufenden Ebene symmetrisch ausgebildet ist.

9. Aufbereitungsvorrichtung nach einem der Ansprüche 1 bis 8,
**dadurch gekennzeichnet, dass** entweder auf dem Basiselement (44, 144) des Rotors (26, 126) ein, vorzugsweise konisch ausgebildetes, Verteilungselement (64) angeordnet ist, welches im Wesentlichen vertikal zugeführtes aufzubereitendes Material in eine bezüglich der im Wesentlichen vertikal verlaufenden Rotorachse im Wesentlichen radial verlaufende Richtung umlenkt
oder dass das im Wesentlichen vertikal zugeführte aufzubereitende Material der oberen Fläche der Verbindungsscheibe (48, 148) oder eines mit dieser verbundenen Elements (72, 172) zugeführt wird.

10. Aufbereitungsvorrichtung nach einem der Ansprüche 1 bis 9,
**dadurch gekennzeichnet, dass** wenigstens eine in dem ersten Abschnitt (88, 188) vorgesehene, im Wesentlichen vertikal verlaufende Rippe (86) sich in den zweiten Abschnitt (90, 190) hinein, und vorzugsweise über die gesamte Höhe des zweiten Abschnitts (90, 190), erstreckt.

11. Aufbereitungsvorrichtung nach einem der Ansprüche 1 bis 10,
**dadurch gekennzeichnet, dass** wenigstens eine in dem ersten Abschnitt (88, 188) vorgesehene, im Wesentlichen vertikal verlaufende Rippe (86) an einer Position endet, die im Betrieb der Aufbereitungsvorrichtung (10, 110) zumindest auf Höhe des oberen Rands der Aufbereitungselemente (80) höchstens jedoch auf Höhe der oberen Fläche des Rotors (26, 126) angeordnet ist,
wobei, vorzugsweise, der obere Rand der wenigstens einen Rippe (86) mit einer Abschlussfläche ausgebildet ist, welche von dem Wandverkleidungselement (84, 184) weg und vom zweiten Abschnitt (90, 190) zum ersten Abschnitt (88, 188) hin weisenden Richtung schräg verläuft.

12. Aufbereitungsvorrichtung nach einem der Ansprüche 1 bis 11,
**dadurch gekennzeichnet, dass** die Wandverkleidungselemente (84, 184) an ihren Seitenrändern mit einander paarweise überlappenden Vorsprüngen ausgebildet sind.

13. Aufbereitungsvorrichtung nach einem der Ansprüche 1 bis 12,
**dadurch gekennzeichnet, dass** an der oberen Fläche des Basiselements (44, 144) des Rotors (26, 126) oder/und der unteren Fläche der Verbindungsscheibe (48, 148) oder/und der oberen Fläche der Verbindungsscheibe (48, 148) oder/und der äußeren Umfangsfläche der Verbindungsscheibe (48, 148) oder/und der inneren Umfangsfläche der Verbindungsscheibe (48, 148) oder/und der radial äußeren Fläche der Lagerzapfen (46, 146) wenigstens ein Verschleißschutzelement (56, 58, 60, 68, 70, 72, 172) angeordnet ist.

## Claims

1. Processing device (10, 110) for processing material to be processed, comprising
a stationary housing (20, 120) having a feed opening (22, 122) for feeding material to be processed, and
a rotor (26, 126) that is arranged in the stationary housing (20, 120) so as to be rotatable about a substantially vertical rotor axis,
wherein a plurality of bearing pins (46, 146) is fastened to a base element (44, 144) so as to be adjacent to the outer circumference of the base element (44, 144) of the rotor (26, 126), on each of which bearing pins (46, 146) a processing element (80) is mounted, and
wherein the radially outer ends of the processing elements (80), together with an inner circumferential wall of the stationary housing (20, 120), form a processing gap (98),
wherein the free ends of the bearing pins (46, 146) are interconnected by means of a connecting plate (48, 148),
wherein the inner circumferential wall of the stationary housing (20, 120) is protected at least in part, preferably at least at the height of the processing elements (80), by wall lining elements (84, 184) which, together with the radially outer ends of the processing elements (80), form the processing gap (98),
**characterized in that** at least one wall lining element (84, 184) has a first portion (88, 188) that is designed and intended to extend substantially above the upper edge of the processing elements (80) during operation of the processing device (10, 110), and a second portion (90, 190) that is designed and intended to extend beyond the rotor (26, 126) by a specified height during operation of the processing device (10, 110).

2. Processing device according to claim 1,
**characterized in that** the connecting plate (48, 148) is formed as a ring wheel.

3. Processing device according to claim 1 or 2,
**characterized in that** the wall lining elements (84, 184) are immovably connected, for example screwed, to the inner circumferential wall of the stationary housing (20, 120).

4. Processing device according to any one of claims 1 to 3,
**characterized in that** at least one wall lining element (84, 184) comprises a plurality of substantially vertical ribs (86) at least over a portion of the height extension of the processing elements (80), preferably over the entire height extension thereof.

5. Processing device according to any one of claims 1 to 4,
**characterized in that** the processing elements (80) are U-shaped, the free ends of the U-shape forming the radially outer ends of the relevant processing element (80), and the central portion of the U-shape of the processing elements (80) being held, from the inside in the radial direction, on the associated bearing pin (46, 146) only by means of the centrifugal forces occurring during operation,
wherein, preferably, a wedge-shaped projection is provided on the inside of the U-shape of the processing element (80), which projection engages in a wedge-shaped recess (54) of the bearing pin (46, 146) that is formed so as to correspond to the wedge-shaped projection, or on an adapter element (82) mounted on the bearing pin (46, 146).

6. Processing device according to any one of claims 1 to 5,
**characterized in that** two portions of the processing element (80) that are adjacent to, preferably directly connected to, the radially outer ends of the processing element (80) extend so as to be substantially mutually parallel,
wherein, preferably, inner surfaces of the substantially mutually parallel portions are in contact with likewise substantially mutually parallel side faces of the bearing pin (46, 146).

7. Processing device according to claim 5 or 6,
**characterized in that** a plurality of adapter elements (82) are provided, which elements differ from one another in terms of the spacing between the wedge tips of the wedge of the wedge-shaped recess facing the processing element (80) and the wedge-shaped projection facing the bearing pin (46, 146).

8. Processing device according to any one of claims 1 to 7,
**characterized in that** at least one processing element (80) is designed so as to be symmetrical with respect to a horizontal plane.

9. Processing device according to any one of claims 1 to 8,
**characterized in that** a, preferably conically formed, distribution element (64) is arranged on the base element (44, 144) of the rotor (26, 126), which distribution element diverts material to be processed, which material is fed in substantially vertically, in a substantially radial direction relative to the substantially vertical rotor axis, or
that the material to be processed that is fed in substantially vertically is fed to the upper surface of the connecting plate (48, 148) or of an element (72, 172) connected thereto.

10. Processing device according to any one of claims 1 to 9,
**characterized in that** at least one substantially vertical rib (86) that is provided in the first portion (88, 188) extends into the second portion, and preferably over the entire height of the second portion (90, 190).

11. Processing device according to any one of claims 1 to 10,
**characterized in that** at least one substantially vertical rib (86) that is provided in the first portion (88, 188) ends at a position which, during operation of the processing device (10, 110), is at least at the height of the upper edge of the processing elements (80) but no higher than the height of the upper surface of the rotor (26, 126),
wherein, preferably, the upper edge of the at least one rib (86) is formed having a termination surface that extends obliquely away from the wall lining element (84, 184) and in the direction from the second portion (90, 190) to the first portion (88, 188).

12. Processing device according to any one of claims 1 and 11,
**characterized in that** the lateral edges of the wall lining elements (84, 184) comprise projections that mutually overlap in pairs.

13. Processing device according to any one of claims 1 to 12,
**characterized in that** at least one wear-protection element (56, 58, 60, 68, 70, 72, 172) is arranged on the upper surface of the base element (44, 144) of the rotor (26, 126) and/or on the lower surface of the connecting plate (48, 148) and/or on the upper surface of the connecting plate (48, 148) and/or on the outer circumferential surface of the connecting plate (48, 148) and/or on the inner circumferential surface of the connecting plate (48, 148) and/or on the radially outer surface of the bearing pins (46, 146).

## Revendications

1. Un dispositif de traitement (10, 110) pour traiter un matériau à traiter, comprenant un boîtier fixe (20, 120) avec une ouverture d'alimentation (22, 122) pour alimenter le matériau à traiter, et
un rotor (26, 126) disposé de manière rotative autour d'un axe de rotor s'étendant essentiellement verticalement dans le boîtier fixe (20, 120) autour d'un axe de rotor s'étendant essentiellement verticalement,
dans lequel une pluralité de tourillons (46, 146) est fixée adjacente à la périphérie extérieure d'un élément de base (44, 144) du rotor (26, 126), sur lesquelles est monté respectivement un élément de traitement (80), et
dans lequel les extrémités radialement extérieures des éléments de traitement (80) forment avec une paroi périphérique intérieure du boîtier fixe (20, 120) un interstice de traitement (98),
dans lequel les extrémités libres des tourillons (46, 146) sont reliées entre elles par une rondelle de liaison (48, 148),
dans lequel la paroi périphérique intérieure du boîtier fixe (20, 120) est protégée au moins en partie, de préférence au moins au niveau des éléments de traitement (80), par des éléments de revêtement de paroi (84, 184) qui forment avec les extrémités radialement extérieures des éléments de traitement (80) l'interstice de traitement (98),
**caractérisé en ce qu'**au moins un élément de revêtement de paroi (84, 184) présente une première partie (88, 188) qui est conçue et destinée à s'étendre, pendant le fonctionnement du dispositif de traitement (10, 110), sensiblement sur la hauteur des éléments de traitement (80), ainsi qu'une deuxième partie (90, 190) qui est conçue et destinée à s'étendre, lors du fonctionnement du dispositif de traitement (10, 110), sur une hauteur prédéterminée au-delà du rotor (26, 126).

2. Le dispositif de traitement selon la revendication 1,
**caractérisé en ce que** la rondelle de liaison (48, 148) est conçue comme une rondelle annulaire.

3. Le dispositif de traitement selon la revendication 1 ou 2,
**caractérisé en ce que** les éléments de revêtement de paroi (84, 184) sont reliés de manière immobile, par exemple vissés, à la paroi périphérique intérieure du boîtier fixe (20, 120).

4. Le dispositif de traitement selon l'une des revendications 1 à 3,
**caractérisé en ce qu'**au moins un élément de revêtement de paroi (84, 184) comporte, au moins sur une partie de la hauteur des éléments de traitement (80), de préférence sur toute leur hauteur, une pluralité de nervures (86) s'étendant essentiellement dans le sens vertical.

5. Le dispositif de traitement selon l'une des revendications 1 à 4,
**caractérisé en ce que** les éléments de traitement (80) sont de forme en U, dans lequel les extrémités libres de la forme en U forment les extrémités radialement extérieures de l'élément de traitement (80) respectif, et les éléments de traitement (80) sont maintenus avec la partie centrale de la forme en U uniquement par les forces centrifuges apparaissant en fonctionnement, depuis l'intérieur radialement au niveau du tourillon correspondant (46, 146), dans lequel une saillie en forme de coin est prévue de préférence sur la face intérieure de la forme en U de l'élément de traitement (80), laquelle s'engage dans un évidement en forme de coin (54) du tourillon (46, 146) ou dans un élément adaptateur (82) monté sur le tourillon (46, 146).

6. Le dispositif de traitement selon l'une des revendications 1 à 5,
**caractérisé en ce que** deux sections de l'élément de traitement (80) adjacentes aux extrémités radialement extérieures de l'élément de traitement (80), de préférence directement adjacentes à celles-ci, sont sensiblement parallèles l'une à l'autre, dans lequel les surfaces intérieures des sections sensiblement parallèles l'une à l'autre s'appuyent de préférence contre des surfaces latérales du tourillon (46, 146) qui sont elles aussi sensiblement parallèles entre elles.

7. Le dispositif de traitement selon la revendication 5 ou 6,
**caractérisé en ce qu'**il est prévu une pluralité d'éléments adaptateurs (82) qui se distinguent les uns des autres par la distance entre les pointes de la forme en coin de l'évidement en forme de coin tourné vers l'élément de traitement (80) et la saillie en forme de coin tournée vers le tourillon (46, 146).

8. Le dispositif de traitement selon l'une des revendications 1 à 7, **caractérisé en ce qu'**au moins un élément de traitement (80) est conçu de manière symétrique par rapport à un plan horizontal.

9. Le dispositif de traitement selon l'une des revendications 1 à 8,
**caractérisé en ce que** soit sur l'élément de base (44, 144) du rotor (26, 126) un élément de distribution (64) de préférence conique est disposé qui dévie le matériau à traiter acheminé essentiellement verticalement dans une direction essentiellement radiale par rapport à l'axe du rotor s'étendant essentiellement verticalement,
soit **en ce que** le matériau à traiter acheminé essentiellement verticalement est acheminé vers la surface supérieure du disque de liaison (48, 148) ou d'un élément (72, 172) relié à celle-ci.

10. Le dispositif de traitement selon l'une des revendications 1 à 9,
**caractérisé en ce qu'**au moins une nervure (86) s'étendant essentiellement verticalement, prévue dans la première section (88, 188), s'étend dans la deuxième section (90, 190), et de préférence sur toute la hauteur de la deuxième section (90, 190).

11. Le dispositif de traitement selon l'une des revendications 1 à 10,
**caractérisé en ce que** au moins une nervure (86) prévue dans la première section (88, 188) et s'étendant essentiellement verticalement se termine à une position qui, lors du fonctionnement du dispositif de traitement (10, 110), se trouve au moins à la hauteur du bord supérieur des éléments de traitement (80), mais au maximum à la hauteur de la surface supérieure du rotor (26, 126),
de préference dans lequel le bord supérieur de ladite au moins une nervure (86) est formé avec une surface d'extrémité qui s'étend en biais dans une direction s'éloignant de l'élément de revêtement de paroi (84, 184) et allant de la deuxième section (90, 190) vers la première section (88, 188).

12. Le dispositif de traitement selon l'une des revendications 1 à 11,
**caractérisé en ce que** les éléments de revêtement de paroi (84, 184) sont formés sur leurs bords latéraux avec des saillies se chevauchant par paires.

13. Le dispositif de traitement selon l'une des revendications 1 à 12,
**caractérisé en ce que** sur la surface supérieure de l'élément de base (44, 144) du rotor (26, 126) et/ou la surface inférieure du disque de liaison (48, 148) et/ou la surface supérieure du disque de liaison (48, 148) ou/et la surface périphérique extérieure du disque de liaison (48, 148) ou/et la surface périphérique intérieure du disque de liaison (48, 148) ou/et la surface radialement extérieure des tourillons (46, 146) est disposé au moins un élément de protection contre l'usure (56, 58, 60, 68, 70, 72, 172).
